# EUROPÄISCHE PATENTSCHRIFT

(11) **EP 3 101 184 B1**
(45) Veröffentlichungstag und Bekanntmachung des Hinweises auf die Patenterteilung: **04.03.2020**
(21) Anmeldenummer: 16000405.7
(22) Anmeldetag: 18.02.2016
(51) Int. Cl.: E03C 1/084

(54) **SANITÄRE EINSETZEINHEIT**
SANITARY INSERT UNIT
UNITÉ D'INSERTION SANITAIRE

(30) Priorität: 09.03.2015 DE 202015001886 U
(43) Veröffentlichungstag der Anmeldung: 07.12.2016
(73) Patentinhaber: Neoperl GmbH, 79379 Müllheim (DE)
(72) Erfinder: Blum, Gerhard, 77793 Gutach (DE)
(74) Vertreter: Börjes-Pestalozza, Henrich

(56) Entgegenhaltungen:
- EP-A1- 2 597 213
- DE-A1-102010 048 702
- DE-U1- 20 304 659

## Beschreibung

Die Erfindung betrifft eine sanitäre Einsetzeinheit mit einem am Wasserauslauf einer sanitären Auslaufarmatur montierbaren Auslaufmundstück sowie mit einem belüfteten Strahlregler, der ein Strahlreglergehäuse hat, mit dem der Strahlregler in das Auslaufmundstück einsetzbar ist, und das einen Gehäuseeinlass und einen Gehäuseauslass hat, wobei das Strahlreglergehäuse in seinem Gehäuseinneren einen Strahlzerleger aufweist, wobei der Strahlregler mittels eines Dichtringes axial abgedichtet ist, der zwischen dem Strahlregler und dem auslaufseitigen Stirnrand der Auslaufarmatur einspannbar ist, wobei der Strahlregler an seiner zulaufseitigen Stirnfläche eine vom Dichtring umgriffene Ringwand hat, und wobei der Dichtring in axialer Richtung einerseits über die Ringwand und andererseits über den zulaufseitigen Stirnrand des Auslaufmundstücks vorsteht.

Man hat bereits verschiedene Einsetzeinheiten geschaffen, die am Wasserauslauf einer sanitären Auslaufarmatur montierbar sind, um das dort austretende Wasser zu einem homogenen, nicht-spritzenden und gegebenenfalls auch perlend-weichen Wasserstrahl zu formen. Die vorbekannten Einsetzeinheiten weisen dazu einen Strahlregler mit einem Strahlreglergehäuse auf, in dessen Gehäuseinneren das durchströmende Wasser mit Umgebungsluft durchmischt werden kann. Das Strahlreglergehäuse solcher belüfteter Strahlregler weist einen mit dem lichten Leitungsquerschnitt am Wasserauslauf der sanitären Auslaufarmatur verbundenen Gehäuseeinlass und einen Gehäuseauslass auf, wobei das Strahlreglergehäuse in seinem Gehäuseinneren einen Strahlzerleger hat, der als topfförmiger Diffusor oder als Lochplatte ausgestaltet sein kann. Bei einem als topfförmiger Diffusor ausgestalteten Strahlzerleger dient der Topfboden als Prallfläche, die das den Strahlzerleger anströmende Wasser nach außen hin ablenkt. Dabei sind in der Umfangswandung der Topfform Durchflussöffnungen vorgesehen, durch die das Wasser durchströmen kann. Die Durchflussöffnungen münden in einem Ringkanal, der zwischen dem Außenumfang des topfförmigen Diffusors und einem den Diffusor umgreifenden Diffusorring gebildet ist. In den Durchflussöffnungen des Diffusors und ebenso in dem sich in Durchströmrichtung verjüngenden Ringkanal erfährt das durchströmende Wasser eine Geschwindigkeitserhöhung, die gemäß der Bernoullischen Gleichung abströmseitig einen Unterdruck zur Folge hat. Aufgrund dieses Unterdrucks wird Umgebungsluft angesaugt, die durch Belüftungsöffnungen in der Gehäuseumfangswandung des Strahlreglergehäuses in das Gehäuseinnere eintreten kann. Die vorbekannten Einsetzeinheiten mit ihrem Strahlregler, dem Strahlreglergehäuse, dem im Strahlreglergehäuse befindlichen Strahlzerleger sowie den in der Gehäuseumfangswandung des Strahlreglergehäuses vorgesehenen Belüftungsöffnungen haben eine gewisse Einbaulänge zur Folge, die ein entsprechend langes Auslaufmundstück notwendig macht. Da das Auslaufmundstück regelmäßig in der äußeren Aufmachung der Auslaufarmatur gefertigt wird und da Farbunterschiede zwischen der Auslaufarmatur und einem davon getrennt hergestellten Auslaufmundstück störend wahrgenommen werden, ist die Herstellung einer solchen Einsetzeinheit und des dazugehörigen Auslaufmundstücks mit einem erheblichen Herstellungsaufwand verbunden.

Aus Fig. 13 der EP 2 597 213 A1 ist eine gattungsgemäße sanitäre Einsetzeinheit mit einem belüfteten Strahlregler vorbekannt, der ein Strahlreglergehäuse hat, mit dem der Strahlregler in ein am Wasserauslauf einer sanitären Auslaufarmatur montierbares Auslaufmundstück einsetzbar ist. Das Strahlreglergehäuse der vorbekannten Einsetzeinheit, das einen Gehäuseeinlass und einen Gehäuseauslass hat, weist in seinem Gehäuseinneren einen Strahlzerleger auf. Dabei ist der Strahlregler mittels eines Dichtringes axial abgedichtet, der zwischen dem Strahlregler und dem auslaufseitigen Stirnrand der Auslaufarmatur einspannbar ist, wobei der Strahlregler an seiner zulaufseitigen Stirnfläche eine vom Dichtring umrundete Ringwand hat und wobei der Dichtring in axialer Richtung einerseits über die Ringwand und andererseits über den zulaufseitigen Stirnrand des Auslaufmundstücks vorsteht. Der als Flachdichtung ausgebildete Dichtring der aus EP 2 597 213 A1 vorbekannten Einsetzeinheit weist eine Höhe auf, die etwa der Dicke des Dichtringes entspricht, so dass bei axialer Druckbeaufschlagung ein Abknicken des Dichtringes und damit eine Schwächung der axialen Abdichtung vermieden ist.

In der DE 10 2010 048 702 A1 sind verschiedene Ausführungen einer sanitären Einsetzeinheit vorbeschrieben, die jeweils auch einen Strahlbelüfter aufweisen. Soweit die dort vorbeschriebenen Ausführungen mit einem axial abdichtenden Dichtring dargestellt sind, weisen die vorbekannten Einsetzeinheiten ein Strahlreglergehäuse mit einem am Gehäuseaußenumfang vorgesehenen Außengewinde auf, das auch ohne Zuhilfenahme eines Auslaufmundstücks direkt in ein Innengewinde eingeschraubt werden kann, welches am Wasserauslauf einer sanitären Auslaufarmatur innenumfangsseitig vorgesehen ist. Dabei weisen die vorbekannten Einsetzeinheiten an der zulaufseitigen Stirnseite ihres Strahlreglergehäuses eine Nut auf, in die der Dichtring eingelegt ist, der jedoch eine im Vergleich zur Höhe eher größere Dicke hat und deshalb auch bei übergroßem axialen Druck nicht kollabieren kann.

Aus der DE 203 04 659 U1 ist eine sanitäre Auslaufeinheit vorbekannt, die einen abströmseitigen Strahlbelüfter mit einem Strahlreglergehäuse hat, an dessen zulaufseitiger Stirnfläche ein hülsenförmiger Gehäuseabschnitt reduzierten Querschnitts angeformt ist, in welchem Gehäuseabschnitt ein Vorsatzsieb und ein zwischen Vorsatzsieb und Strahlbelüfter angeordneter Durchflussmengenregler angeordnet sind. Die vorbekannte Auslaufeinheit ist mit Hilfe eines Auslaufmundstücks am Wasserauslauf einer sanitären Auslaufarmatur montierbar, ohne dass in der DE 203 04 659 U1 näher beschrieben wäre, ob und wie die vorbekannte Auslaufeinheit gegenüber dem Wasserauslauf der sanitären Auslaufarmatur abgedichtet wird.

Es besteht die Aufgabe, eine sanitäre Einsetzeinheit der eingangs erwähnten Art zu schaffen, deren Herstellung und Montage mit einem erheblich reduzierten Aufwand verbunden ist, wobei auch im Falle axialer Kompression der axialen Abdichtung dieser Einsetzeinheit ein Kollabieren dieser Abdichtung vermieden werden soll.

Eine erfindungsgemäße Lösung dieser Aufgabe besteht bei der sanitären Einsetzeinheit der eingangs erwähnten Art darin, dass der Dichtring eine im Vergleich zur Dicke größere Höhe aufweist, dass die Ringwand den Dichtring im Falle axialer Kompression gegen seitliches Ausknicken des Dichtringes abstützt, dass der Strahlregler ein Strahlreglergehäuse hat, das ein zulaufseitiges und ein auslaufseitiges Gehäuseteil aufweist, dass ein als Diffusor oder als Lochplatte ausgestalteter Strahlzerleger von der zulaufseitigen Gehäusestirnseite aus in das zulaufseitige Gehäuseteil einsetzbar ist, dass an der zulaufseitigen Stirnfläche des Strahlzerlegers die Ringwand einstückig angeformt ist, und dass die Ringwand ein Reglergehäuse einer Durchflussmengenregler-Einheit umgreift.

Die erfindungsgemäße Einsetzeinheit weist einen belüfteten Strahlregler auf, der mit seinem Srahlreglergehäuse in ein am Wasserauslauf einer sanitären Auslaufarmatur montierbares Auslaufmundstück einsetzbar ist, wobei der Strahlregler mittels eines Dichtringes axial abgedichtet ist, der zwischen dem Strahlregler und dem auslaufseitigen Stirnrand der Auslaufarmatur einspannbar ist, wobei der Strahlregler an seiner zulaufseitigen Stirnfläche eine vom Dichtring umgriffene Ringwand hat und wobei der Dichtring einerseits über die Ringwand und andererseits über den zulaufseitigen Stirnrand des Auslaufmundstücks vorsteht.

Bei dieser erfindungsgemäßen Einsetzeinheit wird der Strahlregler mit seinem Strahlreglergehäuse in ein am Wasserauslauf einer sanitären Auslaufarmatur montierbares Auslaufmundstück eingesetzt. Um das Strahlreglergehäuse gegenüber dem Wasserauslauf der sanitären Auslaufarmatur abzudichten, ist ein axial abdichtender Dichtring vorgesehen, der zwischen dem Strahlregler und dem auslaufseitigen Stirnrand der Auslaufarmatur einspannbar ist. Der Strahlregler weist nun an seiner zulaufseitigen Stirnfläche eine vom Dichtring umgriffene Ringwand auf, wobei der Dichtring in axialer Richtung einerseits über die Ringwand und andererseits über den zulaufseitigen Stirnrand des Auslaufmundstückes vorsteht. Insbesondere bei einer besonders kompakten Ausgestaltung der Einsetzeinheit und ihres Strahlreglers steht für den zur axialen Abdichtung benötigten Dichtring nur ein sehr geringer Bauraum zur Verfügung. Da der Dichtring aufgrund eines sicheren Haltens im Auslaufmundstück einerseits und eines geforderten Norm-Überstandes aus dem Auslaufmundstück heraus andererseits ein sehr schlankes Höhen- zu Dickenverhältnis aufweisen kann, und da der Dichtring dazu im Vergleich zur Dicke größere Höhe aufweist, besteht hier die Gefahr, dass der Dichtring beim Anziehen des Auslaufmundstücks am Wasserauslauf der sanitären Auslaufarmatur nach innen kollabiert, was ein sicheres, dichtes Befestigen des Auslaufmundstücks sowie der darin befindlichen Einsetzeinheit am Wasserauslauf einer sanitären Auslaufarmatur behindert. Da aber der Strahlregler der erfindungsgemäßen Einsetzeinheit an seiner zulaufseitigen Stirnfläche eine vom Dichtring umgriffene Ringwand hat, und da diese Ringwand den Dichtring im Falle axialer Kompression gegen seitliches Ausknicken des Dichtringes abstützt, wird der Dichtring im Falle axialer Kompression mittels der Ringwand gegen ein solches seitliches Ausknicken abgestützt. Dabei kann der Dichtring in einem Presssitz innenumfangsseitig am Auslaufmundstück anliegen, so dass der Dichtring sowohl sich selbst als auch die Einsetzeinheit bei dem mit der Montage der Einsetzeinheit in der Auslaufarmatur verbundenen Handling und insbesondere bei einem kopfüber durchgeführten Handling sichert. Damit jedoch der Dichtring in das Auslaufmundstück in einem leichten Presssitz eingedrückt werden kann, ist es zweckmäßig, wenn zwischen dem Dichtring und der entgegen der Durchströmrichtung nach oben vorstehenden Ringwand ein geringfügiger Luftspalt oder Freiraum verbleibt.

Dabei hat der Strahlregler der erfindungsgemäßen Einsetzeinheit ein Strahlreglergehäuse, das ein zulaufseitiges und ein auslaufseitiges Gehäuseteil aufweist, wobei ein als Diffusor oder Lochplatte ausgestalteter Strahlzerleger von der zulaufseitigen Gehäusestirnseite aus in das zulaufseitige Gehäuseteil einsetzbar ist.An der zulaufseitigen Stirnfläche des Strahlzerlegers ist die Ringwand einstückig angeformt. Diese Ringwand umgreift ein Reglergehäuse einer Durchflussmengenregler-Einheit.

Diese Durchflussmengenregler-Einheit kann bei Bedarf an ihrer zulaufseitigen Stirnfläche mit dem Vorsatz- oder Filtersieb verbunden sein. Um nun die Durchflussmengenregler-Einheit auf der Zuströmseite der erfindungsgemäßen Einsetzeinheit sicher und dennoch mit geringem Aufwand befestigen zu können, ist es vorteilhaft, wenn zwischen der Ringwand und dem Reglergehäuse eine Rastverbindung vorgesehen ist.

Die einfache Herstellung der erfindungsgemäßen Einsetzeinheit wird noch zusätzlich wesentlich erleichtert, wenn die zwischen der Ringwand und dem Reglergehäuse vorgesehene Rastverbindung mit Abstand unterhalb des freien Stirnrandes der Ringwand angeordnet ist. Somit kann das Reglergehäuse der Durchflussmengenregler-Einheit in die Ringwand eingesetzt werden, wobei eine lagegerechte Anordnung zwischen dem Reglergehäuse der Durchflussmengenregler-Einheit und den übrigen Bestandteilen der Einsetzeinheit sichergestellt wird. Durch weiteren Druck auf die in der Ringwand zentrierte Durchflussmengenregler-Einheit lässt sich diese sicher und fest mit den übrigen Bestandteilen der Einsetzeinheit verbinden.

Weiterbildungen gemäß der Erfindung ergeben sich aus den Ansprüchen in Verbindung mit den Zeichnungen sowie der Beschreibung. Nachstehend wird eine bevorzugte Ausführungsform gemäß der Erfindung anhand der Zeichnung noch näher erläutert.

Es zeigt:
- Fig. 1: eine in einem Detail-Längsschnitt gezeigte und in ein hülsenförmiges Auslaufmundstück eingesetzte sanitäre Einsetzeinheit, wobei die Einsetzeinheit mittels dem Auslaufmundstück am Wasserauslauf einer hier nicht weiter gezeigten sanitären Auslaufarmatur montierbar ist,
- Fig. 2: die Einsetzeinheit aus Figur 1 und ihr Auslaufmundstück in einer auseinandergezogenen perspektivischen Darstellung der Bestandteile,
- Fig. 3: eine ebenfalls in einem Längsschnitt gezeigte und im Auslaufmundstück eingesetzte in einer längsgeschnittenen Seitenansicht, die hier jedoch keinen zwischen Vorsatzsieb und Strahlregler zwischengeschalteten Durchflussmengenregler hat,
- Fig. 4: einen Detail-Längsschnitt der Figur 3 gezeigten sanitären Einsetzeinheit in einer vergrößerten Darstellung der Bestandteile,
- Fig. 5: die Einsetzeinheit aus den Figuren 3 und 4 in einem perspektivischen Längsschnitt, und
- Fig. 6: die Einsetzeinheit aus den Figuren 3 bis 5 in einer auseinandergezogenen perspektivischen Darstellung ohne das dazugehörige Auslaufmundstück.

In den Figuren 1 und 2 sowie 3 bis 6 sind zwei verschiedene Ausführungen einer sanitären Einsetzeinheit 1 dargestellt. Die sanitäre Einsetzeinheit 1 ist in ein hülsenförmiges Auslaufmundstück 2 einsetzbar, das am Wasserauslauf einer hier nicht weiter gezeigten Auslaufarmatur montierbar ist. Die sanitäre Einsetzeinheit 1 weist einen Strahlregler 3 auf, der hier als belüfteter Strahlregler ausgebildet ist. Der Strahlregler 3 hat ein Strahlreglergehäuse, dessen zulaufseitige Gehäusestirnfläche einen Gehäuseeinlass 4 bildet, während die abströmseitige Gehäusestirnfläche als Gehäuseauslass 5 ausgebildet ist. Im Strahlreglergehäuse ist ein Strahlzerleger 6 vorgesehen, der hier als topfförmiger Diffusor ausgebildet ist. Dieser topfförmige Diffusor weist einen Topfboden 7 auf, der als Prallfläche dient, die das durchströmende Wasser nach außen hin ablenkt. Der topfförmige Diffusor weist in der Umfangswandung seiner Topfform wenigstens eine Durchströmöffnung und vorzugsweise - wie hier - mehrere, insbesondere in gleichmäßigen Abständen voneinander angeordnete Durchströmöffnungen 8 auf, die in einem Ringkanal 9 münden.

Der Strahlregler 3 weist in einer Gehäuseumfangswandung seines Strahlreglergehäuses zumindest einen Belüftungskanal 10 auf, dessen Kanalauslassöffnung im Gehäuseinneren mündet. Über diesen zumindest einen Belüftungskanal 10 kann Umgebungsluft in das Gehäuseinnere des Strahlreglergehäuses eingesaugt werden, die dort mit dem durchfließenden Wasser zu einem homogenen, nicht-spritzenden und insbesondere auch perlend-weichen Wasserstrahl geformt wird.

Um die sanitäre Einsetzeinheit 1 und ihren Strahlregler 3 möglichst kompakt ausgestalten zu können, ist der dem Gehäuseauslass 5 zugewandte Öffnungsrand 11 der Kanalauslassöffnung des zumindest einen Belüftungskanals 10 oberhalb einer durch die auslassseitige Stirnfläche 12 des Strahlzerlegers 6 verlaufenden Querschnittsebene des Strahlreglergehäuses angeordnet. Auf diese Weise lässt sich die Bauhöhe der dem Ringkanal 9 in Strömungsrichtung folgenden Mischkammer M, in der das mit Umgebungsluft durchmischte Wasser aufbereitet wird, wesentlich reduzieren. Der zumindest eine Belüftungskanal 10 ist hier derart in Richtung zum Gehäuseeinlass 4 positioniert, dass der dem Gehäuseauslass 5 zugewandte Öffnungsrand 11 der Kanalauslassöffnung des zumindest einen Belüftungskanals 10 oberhalb einer durch die auslassseitige Kanalöffnung 13 des Ringkanales 9 verlaufenden Querschnittsebene angeordnet ist. Durch diese Anordnung der Belüftungskanäle 10 und ihrer Kanalauslassöffnungen, bei der die den Ringkanal 9 außenseitig umgrenzende Kanalwand die Kanalauslassöffnungen der Belüftungskanäle 10 bereichsweise überdeckt, wird eine besonders gute und intensive Durchmischung der in das Gehäuseinnere des Strahlreglergehäuses angesaugten Luft mit dem im Ringkanal 9 beschleunigten Wasser erreicht. Durch diese in Richtung zum Gehäuseeinlass 4 hochpositionierte Anordnung der Belüftungskanäle 10 wird vermieden, dass das mit Umgebungsluft durchmischte Wasser nach außen spritzt und damit das Ansaugen weiterer Luft verhindert.

Wie aus einem Vergleich der Figuren 1 bis 6 deutlich wird, steht der Strahlzerleger 6 wenigstens abschnittsweise in einen Diffusorring 33 vor, der zwischen sich und dem Strahlzerleger 6 den Ringkanal 9 begrenzt. Der Diffusorring 33, der hier auch als zuströmseitiges Gehäuseteil eines im wesentlichen zweiteiligen Strahlreglergehäuses ausgebildet ist, ist in ein auslaufseitiges Gehäuseteil 26 des Strahlreglergehäuses einsetzbar, bis ein außenumfangsseitig am Diffusorring 33 angeordneter Ringabsatz 14 auf einer zulaufseitigen Gegenfläche am auslaufseitigen Gehäuseteil 26 aufliegt. Am Diffusorring 33 ist außenumfangsseitig eine umlaufende Rastnocke 15 vorgesehen, die mit einer am auslaufseitigen Gehäuseteil 26 innenumfangsseitig vorgesehenen Rastnut 16 verrastbar ist. Dabei hat die Rastnocke 15 eine Auflaufschräge 17, die mit einer der Rastnut 16 in Einsetzrichtung vorgeschalteten Gegenschräge 18 zusammenwirkt.

Die Gegenschräge 18 am auslaufseitigen Gehäuseteil 26 weist hier im Vergleich zur Auflaufschräge 17 an der Rastnocke 15 des Diffusorrings 33 einen gegenüber der Strahlregler-Längsachse größeren Neigungswinkel auf. Durch diese unterschiedlichen Neigungswinkel von Auflaufschräge 17 und Gegenschräge 18 ist es möglich, den Diffusorring 33 und das auslaufseitige Gehäuseteil 26, gegebenenfalls auch in einem automatisierten Herstellungs- und Montageprozess, mit hoher Geschwindigkeit zu montieren. Durch die gewählte geometrische Ausgestaltung der Auflaufschräge 17 sowie der korrespondierenden Gegenschräge 18 ist die Aufdehnungsgeschwindigkeit am auslaufseitigen Gehäuseteil 26 nicht so groß, wie beispielsweise bei einer Gestaltung mit Einlaufradien. Durch diese geringere Dehnungsgeschwindigkeit können auch bei schneller Montage Dehnungsrisse am auslaufseitigen Gehäuseteil 26 während des Montagevorganges wirksam verhindert werden; gleichzeitig sind auch geringere Montagekräfte ausreichend, um die zwischen dem Diffusorring 33 und dem auslaufseitigen Gehäuseteil 26 vorgesehene Rastverbindung zu bewerkstelligen. Während der Neigungswinkel der Gegenschräge 18 vorzugsweise etwa 45° bemisst, weist die Auflaufschräge 17 demgegenüber einen Neigungswinkel gegenüber der Strahlregler-Längsachse von etwa 35° auf.

Wie in den Figuren 1 bis 6 ersichtlich ist, ist dem Strahlregler 3 ein vorzugsweise konisch ausgebildetes Vorsatz- oder Filtersieb 19 vorgeschaltet. Wie bei dem in Figur 1 und 2 gezeigten Ausführungsbeispiel ersichtlich ist, kann zwischen dem Vorsatz- oder Filtersieb 19 und dem Strahlregler 3 eine Durchflussmengenregler-Einheit 20 angeordnet sein, die das zum Strahlregler 3 pro Zeiteinheit durchströmende Wasservolumen auf einen festgelegten druckunabhängigen Wert einzuregeln hat.

Der Strahlregler 3 ist mit seinem Strahlreglergehäuse in ein am Wasserauslauf einer sanitären Auslaufeinheit montierbares Auslaufmundstück 2 einsetzbar. Dabei wird der Strahlregler von der zuströmseitigen Stirnseite aus in das Auslaufmundstück 2 eingesetzt, bis ein am Strahlreglergehäuse außenumfangsseitig angeordneter Ringabsatz 21 auf einem am Innenumfang des hülsenförmigen Auslaufmundstücks 2 angeordneten Ringabsatz 22 aufliegt. Dabei wird der Strahlregler 3 mittels eines Dichtringes 23 axial abgedichtet, der zwischen dem Strahlregler 3 und dem auslaufseitigen Stirnrand der Auslaufarmatur einspannbar ist. Aufgrund der angestrebten kompakten Ausgestaltung des Strahlreglers 3 und wegen des auf der Zuströmseite des Strahlreglers 3 durch das Vorsatz- oder Filtersieb 19 und die Durchflussmengenregler-Einheit 20 eingeschränkten Bauraumes steht für den zur axialen Abdichtung benötigten Dichtring nur ein sehr geringer Platz zur Verfügung. Da dieser Dichtring 23 zum sicheren Halt im Auslaufmundstück 2 und eventuell auch aufgrund eines geforderten Norm-Überstandes ein sehr schlankes Höhen- zu Dickenverhältnis aufweisen kann, besteht die Gefahr, dass der Dichtring 23 beim Anziehen des Auslaufmundstückes 2 nach innen kollabiert, wodurch ein sicheres und dichtes Befestigen des Strahlreglers 3 am Wasserauslauf der sanitären Auslaufarmatur behindert wird. Der Strahlregler 3 weist daher an seiner zulaufseitigen Stirnfläche eine vom Dichtring 23 umgriffene Ringwand 24 auf, wobei der Dichtring 23 einerseits über die Ringwand 24 und andererseits über den zulaufseitigen Stirnrand des Auslaufmundstücks 2 vorsteht. Die Ringwand 24 stützt den hier als Flachdichtung ausgebildeten Dichtring 23 im Falle axialer Kompression gegen seitliches Ausknicken ab. Dabei liegt der Dichtring 23 mit Presssitz am Innenumfang des Auslaufmundstücks 2 an, so dass der Dichtring 23 sowohl sich selbst als auch den Strahlregler 3 sichert, wenn beispielsweise die sanitäre Einsetzeinheit am Wasserauslauf der sanitären Auslaufarmatur insbesondere kopfüber montiert werden muss. Damit der Dichtring 23 jedoch in das Auslaufmundstück 2 mit leichtem Presssitz eingedrückt werden kann, ist es vorteilhaft, wenn zwischen dem Dichtring 23 und der umlaufenden, entgegen der Durchströmrichtung vorstehenden Ringwand 24 ein Luftspalt 25 verbleibt.

Das Strahlreglergehäuse des Strahlreglers 3 ist hier zweiteilig ausgebildet und weist den hier auch als zulaufseitiges Gehäuseteil dienenden Diffusorring 33 und ein auslaufseitiges Gehäuseteil 26 auf. Dabei ist der als Diffusor ausgestaltete Strahlzerleger 6 von der zulaufseitigen Gehäusestirnseite aus in den auch als zulaufseitiges Gehäuseteil dienenden Diffusorring 33 einsetzbar. An der zulaufseitigen Stirnfläche des hier als Diffusor ausgebildeten Strahlzerlegers 6 ist die Ringwand 24 einstückig angeformt. Wie aus den Längsschnitten gemäß den Figuren 1 und 2 deutlich wird, umgreift die Ringwand 24 ein Reglergehäuse 27 einer Durchflussmengenregler-Einheit 20. Im Reglergehäuse 27 der Durchflussmengenregler-Einheit 20 ist zumindest ein Ringkanal vorgesehen, in dem sich ein ringförmiger Drosselkörper 29 befindet, der zwischen sich und einer, an einer innenliegenden und/oder außenliegenden Kanalwandung angeordneten Regelprofilierung einen Steuerspalt begrenzt, der sich durch den unter dem Druck des anströmenden Wassers verformenden Drosselkörper in seinem lichten Spaltquerschnitt veränderbar ist.

Wie aus einem Vergleich der Figuren 1 und 2 einerseits und 3 bis 6 andererseits deutlich wird, kann in den von der Ringwand 24 umgrenzten Freiraum auch ein Vorsatz- oder Filtersieb 19 sowie gegebenenfalls zusätzlich oder stattdessen auch die Durchflussmengenregler-Einheit 20 eingelegt werden. Um das Vorsatz- oder Filtersieb 19 beziehungsweise die Durchflussmengenregler-Einheit 20 sicher in dem von der Ringwand 24 umgrenzten Freiraum zu halten, ist am Innenumfang der Ringwand 24 eine Rastnocke 30 vorgesehen. Diese Rastnocke 30 hintergreift einen am Außenumfang des Reglergehäuses 27 oder am Außenumfang des Vorsatz- oder Filtersiebes 19 angeordneten Ringflansch 31, 32. Da die innenumfangsseitig an der Ringwand 24 vorgesehene Rastnocke 30 mit Abstand von dem freien Stirnrand der Ringwand 24 angeordnet ist, bildet der zwischen der Rastnocke 30 und dem freien Stirnrand der Ringwand 24 verbleibende Wandungsabschnitt der Ringwand 24 eine Zentrierhilfe, die das Verrasten des Reglergehäuses 27 beziehungsweise des Vorsatz- oder Filtersiebes 19 an der Rastnocke 30 und auch das Verrasten des Vorsatzsiebes 19 an dem bereits mit der Ringwand 24 verrasteten Reglergehäuse 27 wesentlich erleichtert. Die axiale Beabstandung der Rastnocke 30 von dem zuströmseitigen Stirnrand der Ringwand 24 ermöglicht eine axiale Erstreckung, in der das Vorsatz- oder Filtersieb 19 beziehungsweise die aus Vorsatzsieb 19 und Durchflussmengenregler-Einheit 20 bestehende Kombination bei der Montage auferlegt werden kann, wobei sich das aufgelegte Bauteil aufgrund der Ausgestaltung der Rastnocke 30 und der Abrundung an der umlaufenden abströmseitigen Unterkante des Vorsatz- oder Filtersiebes 19 beziehungsweise an der in gleicher Weise abgerundeten umlaufenden Unterkante des Reglergehäuses 27 selbst vorzentriert. Dadurch wird der Montageprozess des Vorsatz- oder Filtersiebes 19 beziehungsweise der aus dem Vorsatzsieb 19 und der Durchflussmengenregler-Einheit 20 bestehenden Kombination auf dem als Diffusor ausgebildeten Strahlzerleger 6 wesentlich erleichtert, wobei nur noch eine axiale Montagekraft zum Verrasten aufgebracht werden muss, ohne dass gleichzeitig für eine Zentrierung und Ausrichtung der miteinander zu verrastenden Bauteile Sorge zu tragen ist.

An der auslaufseitigen Gehäusestirnfläche des Strahlreglergehäuses ist ein Strömungsgleichrichter zu einer strömungsführenden Gitter- oder Netzstruktur angeformt.

### Bezugszeichenliste

- 1: sanitäre Einsetzeinheit
- 2: Auslaufmundstück
- 3: Strahlregler
- 4: Gehäuseeinlass
- 5: Gehäuseauslass
- 6: Strahlzerleger
- 7: Topfboden
- 8: Durchströmöffnung
- 9: Ringkanal
- 10: Belüftungskanal
- 11: Öffnungsrand
- 12: Stirnfläche
- 13: Kanalöffnung
- 14: Ringabsatz
- 15: Rastnocke
- 16: Rastnut
- 17: Auflaufschräge
- 18: Gegenschräge
- 19: Vorsatz- oder Filtersieb
- 20: Durchflussmengenregler-Einheit
- 21: Ringabsatz
- 22: Ringabsatz
- 23: Dichtring
- 24: Ringwand
- 25: Luftspalt
- 26: auslaufseitiges Gehäuseteil
- 27: Reglergehäuse
- 28: Reglerprofilierung
- 29: Drosselkörper
- 30: Rastnocke
- 31: Ringflansch
- 32: Ringflansch
- 33: Diffursorring
- 34: Strömungsgleichrichter
- M: Mischzone

## Patentansprüche

1. Sanitäre Einsetzeinheit (1) mit einem am Wasserauslauf einer sanitären Auslaufarmatur montierbaren Auslaufmundstück (2) sowie mit einem belüfteten Strahlregler (3),
wobei der Strahlregler (3) einen Strahlzerleger aufweist und mittels eines Dichtringes (23) axial abgedichtet ist, der zwischen dem Strahlregler (3) und dem auslaufseitigen Stirnrand der Auslaufarmatur einspannbar ist, wobei der Strahlregler (3) an seiner zulaufseitigen Stirnfläche eine vom Dichtring (23) umgriffene Ringwand (24) hat, und wobei der Dichtring (23) in axialer Richtung einerseits über die Ringwand (24) und andererseits über den zulaufseitigen Stirnrand des Auslaufmundstücks (2) vorsteht, wobei an der zulaufseitigen Stirnfläche des Strahlzerlegers die Ringwand einstückig angeformt ist und die Ringwand ein Reglergehäuse einer Durchflussmengenregler-Einheit umgreift,
**dadurch gekennzeichnet,**
**dass** der Dichtring (23) eine im Vergleich zur Dicke größere Höhe aufweist, dass die Ringwand (24) den Dichtring (23) im Falle axialer Kompression gegen seitliches Ausknicken des Dichtringes (23) abstützt, dass der Strahlregler (3) ein Strahlreglergehäuse hat, mit dem der Strahlregler in das Auslaufmundstück einsetzbar ist, und das einen Gehäuseeinlass und einen Gehäuseauslass sowie ein zulaufseitiges und ein auslaufseitiges Gehäuseteil (26) aufweist, wobei der als Diffusor oder als Lochplatte ausgestalteter Strahlzerleger (6) von der zulaufseitigen Gehäusestirnseite aus in das zulaufseitige Gehäuseteil einsetzbar ist.

2. Sanitäre Einsetzeinheit nach Anspruch 1, **dadurch gekennzeichnet, dass** die Durchflussmengenregler-Einheit (20) an ihrer zulaufseitigen Stirnfläche mit einem Vorsatz-oder Filtersieb (19) verbunden ist.

3. Sanitäre Einsetzeinheit nach Anspruch 1 oder 2, **dadurch gekennzeichnet, dass** zwischen der Ringwand (24) und dem Reglergehäuse (27) eine Rastverbindung vorgesehen ist.

## Claims

1. Sanitary insert unit (1) with an outlet mouthpiece (2) that can be mounted on the water outlet of a sanitary outlet fitting and with an aerated jet regulator (3), wherein the jet regulator (3) has a jet splitter and is sealed off axially by means of a sealing ring (23) that can be clamped between the jet regulator (3) and the outlet-side front edge of the outlet fitting, wherein the jet regulator (3) has, on its inlet-side front face, an annular wall (24) around which the sealing ring (23) engages, and wherein the sealing ring (23), on the one hand, protrudes axially beyond the annular wall (24) and, on the other hand, protrudes beyond the inlet-side front edge of the outlet mouthpiece (2), wherein the annular wall is integrally formed on the inlet-side front face of the jet splitter and the annular wall engages around a regulator housing of a flow rate regulator, **characterized in that** the sealing ring (23) has a greater height compared to the thickness, **in that** the annular wall (24) supports the sealing ring (23) against lateral buckling of the sealing ring (23) in the event of axial compression, **in that** the jet regulator (3) has a jet regulator housing with which the jet regulator is insertable into the outlet mouthpiece, and which has a housing inlet and a housing outlet and also an inlet-side and an outlet-side housing part (26), wherein the jet splitter (6) configured as a diffuser or as a perforated plate is insertable into the inlet-side housing part from the direction of the inlet-side front face of the housing.

2. Sanitary insert unit according to Claim 1, **characterized in that** the flow rate regulator (20) is connected, on its inlet-side front face, to a dome screen or filter screen (19).

3. Sanitary insert unit according to Claim 1 or 2, **characterized in that** a locking connection is provided between the annuar wall (24) and the regulator housing (27).

## Revendications

1. Unité d'insertion sanitaire (1) avec une embouchure de sortie (2) pouvant être montée sur une sortie d'eau d'une robinetterie d'écoulement sanitaire ainsi qu'avec un régulateur de jet aéré (3), dans laquelle le régulateur de jet (3) présente un brise-jet et est rendu étanche axialement au moyen d'un anneau d'étanchéité (23), qui peut être serré entre le régulateur de jet (3) et le bord frontal aval de la robinetterie d'écoulement, dans laquelle le régulateur de jet (3) comporte sur sa face frontale amont une paroi annulaire (24) entourée par l'anneau d'étanchéité (23), et dans laquelle l'anneau d'étanchéité (23) est saillant en direction axiale d'une part au-delà de la paroi annulaire (24) et d'autre part au-delà du bord frontal amont de l'embouchure de sortie (2), dans laquelle la paroi annulaire est formée d'une pièce sur la face frontale amont du brise-jet et la paroi annulaire entoure un boîtier de régulateur d'une unité de régulation du débit, **caractérisée en ce que** l'anneau d'étanchéité (23) présente une hauteur plus grande comparée à son épaisseur, **en ce que** la paroi annulaire (24) soutient l'anneau d'étanchéité (23) dans le cas d'une compression axiale contre un fléchissement latéral de l'anneau d'étanchéité (23), **en ce que** le régulateur de jet (3) comporte un boîtier de régulateur de jet, avec lequel le régulateur de jet peut être inséré dans l'embouchure de sortie et qui présente une entrée de boîtier et une sortie de boîtier ainsi qu'une partie de boîtier amont et une partie de boîtier aval (26), dans laquelle le brise-jet (6) réalisé sous forme de diffuseur ou de plaque perforée peut être inséré dans la partie de boîtier amont par le côté frontal amont du boîtier.

2. Unité d'insertion sanitaire selon la revendication 1, **caractérisée en ce que** l'unité de régulation du débit (20) est assemblée à un tamis d'entrée ou un tamis de filtre (19) sur sa face frontale amont.

3. Unité d'insertion sanitaire selon une revendication 1 ou 2, **caractérisée en ce qu'**il est prévu un assemblage par encliquetage entre la paroi annulaire (24) et le boîtier de régulateur (27).
